# EUROPÄISCHE PATENTANMELDUNG

(11) **EP 4 717 138 A1**
(43) Veröffentlichungstag der Anmeldung: **01.04.2026**
(21) Anmeldenummer: 25205555.3
(22) Anmeldetag: 30.09.2025
(51) Int. Cl.: A47L 15/00, A47L 15/48

(54) **GESCHIRRSPÜLMASCHINE MIT EINER TROCKNUNGSVORRICHTUNG SOWIE VERFAHREN ZUM TROCKNEN VOM SPÜLGUT**

(30) Priorität: 30.09.2024 DE 102024128234
(71) Anmelder: Winterhalter Product & Technology GmbH, 88074 Meckenbeuren (DE)
(72) Erfinder: Janssen, Rolf, 88131 Lindau (DE); Duden, Roman, 88212 Ravensburg (DE)
(74) Vertreter: Appelt, Christian W.

(57) **Zusammenfassung**

Die vorliegende Erfindung bezieht sich auf eine Geschirrspülmaschine (1), insbesondere gewerbliche Geschirrspülmaschine, die mindestens einen Behandlungsbereich (2) umfasst, der so ausgelegt ist, dass während des Betriebs der Geschirrspülmaschine (1) zu behandelndes Spülgut in diesem Behandlungsbereich (2) teilweise oder vollständig getrocknet werden kann, wobei die Geschirrspülmaschine eine Trocknungsvorrichtung aufweist, wobei die Trocknungsvorrichtung mindestens eine Licht emittierende Vorrichtung (25) umfasst, die in dem Behandlungsbereich (2) angeordnet ist oder so angeordnet ist, dass sie Licht in den Behandlungsbereich (2) abgeben kann, wobei die Geschirrspülmaschine (1) eine Steuervorrichtung (23) umfasst, die so ausgebildet ist, dass sie die eine oder mehrere Licht emittierende Vorrichtungen (25) zumindest für einen vorgegebenen oder bestimmbaren Zeitraum in einen eingeschalteten Zustand versetzt, wenn sich die Geschirrspülmaschine (1) in einem Betriebszustand befindet, in dem ein Trocknungsvorgang durchgeführt wird. Die vorliegende Erfindung betrifft ferner ein Verfahren zum Trocknen von zu behandelndem Spülgut in einer Geschirrspülmaschine.

## Beschreibung

Die vorliegende Offenbarung bezieht sich auf eine Geschirrspülmaschine, insbesondere eine gewerbliche Geschirrspülmaschine, zum Reinigen von Spülgut, insbesondere zum Reinigen von Geschirr und/oder Besteck, von Flaschen oder von sonstigen Behältern und Gerätschaften. Gewerbliche Geschirrspülmaschinen werden insbesondere im Gastronomiebereich und im Hotelbereich eingesetzt.

Es gibt verschiedene Arten von Geschirrspülmaschinen, insbesondere von gewerblichen Geschirrspülmaschinen, beispielsweise sogenannte Geschirrspülautomaten, die einen Spülraum umfassen, in dem zu behandelndes Spülgut platziert und behandelt, insbesondere gereinigt werden kann, oder sogenannte Transportgeschirrspülmaschinen, bei denen zu behandelndes Spülgut beispielsweise auf einem Transportband, gegebenenfalls mittels eines oder mehrerer Spülkörbe, durch die Spülmaschine transportiert und dort behandelt, insbesondere gereinigt und getrocknet wird.

Bei Geschirrspülmaschinen ist es ferner üblich, dass sie so ausgebildet sind, dass ein Trocknungsvorgang durchgeführt werden kann, sodass die zu behandelnden Gerätschaften bereits bei der Behandlung zumindest teilweise getrocknet und rasch wieder verwendet werden können

Bekannte Verfahren zum Trocknen umfassen typischerweise mechanische Trocknungsmethoden wie Gebläse oder Heizvorrichtungen, die heiße Luft in den Behandlungsbereich, beispielsweise einen Spülraum, einleiten oder durch den Behandlungsbereich zirkulieren lassen, um Feuchtigkeit zumindest teilweise zu verdampfen. Diese Methoden sind weit verbreitet und haben sich in vielen Anwendungen als effektiv erwiesen. Dennoch gibt es einige Herausforderungen, die mit diesen herkömmlichen Trocknungstechniken verbunden sind.

Insbesondere kann die heiße Luft in einigen Fällen nicht alle Bereiche des Spülguts gleichmäßig erreichen, was zu ungleichmäßiger Trocknung und verbleibenden Wasserflecken führen kann. Auch das verdampfen von Restfeuchtigkeit ist teilweise ineffektiv. Ein Gebläse erzeugt darüber hinaus Geräusche, die regelmäßig als Lärmbelästigung angesehen werden und von den Nutzern als unangenehm empfunden werden.

Es ist daher eine Aufgabe der vorliegenden Erfindung, eine verbesserte Geschirrspülmaschine, insbesondere eine verbesserte, gewerbliche Geschirrspülmaschine, und ein Verfahren zum Betreiben einer solchen Geschirrspülmaschine zur Verfügung zu stellen, die insbesondere die Aspekte der Trocknung oder Teil-Trocknung berücksichtigt.

Diese Aufgabe wird durch eine Geschirrspülmaschine gemäß Anspruch 1 und ein Verfahren gemäß Anspruch 14 gelöst. Die Ansprüche 2 bis 13 betreffen besonders bevorzugte Ausführungsformen der Geschirrspülmaschine nach Anspruch 1. Der Anspruch 15 betrifft eine besonders bevorzugte Ausführungsform des Verfahrens gemäß Anspruch 14.

Die vorliegende Erfindung betrifft eine Geschirrspülmaschine, insbesondere eine gewerbliche Geschirrspülmaschine, die mindestens einem Behandlungsbereich umfasst, der so ausgelegt ist, dass während des Betriebs der Geschirrspülmaschine zu behandelndes Spülgut in diesem Behandlungsbereich teilweise oder vollständig getrocknet werden kann.

Gemäß der Erfindung weist die Geschirrspülmaschine eine Trocknungsvorrichtung auf, wobei die Trocknungsvorrichtung mindestens eine Licht emittierende Vorrichtung umfasst, die in dem Behandlungsbereich angeordnet ist oder so angeordnet ist, dass sie Licht in den Behandlungsbereich abgeben kann. Ferner umfasst die Geschirrspülmaschine gemäß der Erfindung eine Steuervorrichtung, die so ausgebildet ist, dass sie die eine Licht emittierende Vorrichtung oder auch mehrere Licht emittierende Vorrichtungen zumindest für einen vorgegebenen oder bestimmbaren Zeitraum in einen eingeschalteten Zustand versetzt, wenn sich die Geschirrspülmaschine in einem Betriebszustand befindet, in dem ein Trocknungsvorgang durchgeführt wird.

Durch die Bestrahlung des zu behandelndes Spülguts mit Licht, insbesondere und bevorzugt im sichtbaren Wellenlängenbereich, findet ein Verdunstungsprozess oder Trocknungsprozess statt. Dieser Verdunstungsprozess oder Trocknungsprozess kann alleine oder im Zusammenwirken mit anderen Trocknungsverfahren oder Trocknungsvorgängen wirken.

Dies führt zu einem verbesserten Trocknungsvorgang oder Trocknungsprozess und zu besseren und/oder schnelleren Trocknungsergebnissen.

Die Verdunstungsraten sind dabei abhängig von der Wellenlänge und der Leistung des auf das zu behandelnde Spülgut abgestrahlten Lichts und können je nach Anwendungsgebiet oder je nach Ausgestaltung der Geschirrspülmaschine, oder auch abhängig von dem zu behandelnden Spülgut, angepasst werden.

Hierbei ist zu beachten, dass eine Bestrahlung mit Licht, insbesondere im Bereich des sichtbaren Lichts, sogar zu Verdunstungsraten führen kann, die den Grenzwert für die thermische Verdampfung oder Verdunstung überschreiten. Die Erfinder haben erkannt, dass ein solcher Effekt insbesondere im Bereich der Geschirrspülmaschinen, insbesondere der gewerblichen Geschirrspülmaschinen, sehr effektiv genutzt werden kann, sodass eine besonders energieeffiziente Trocknung ermöglicht wird.

Die Geschirrspülmaschine gemäß der vorliegenden Erfindung stellt einen verbesserten Trocknungsprozess zur Verfügung, der insbesondere gut an das zu behandelnde Spülgut und auch an die Anordnung und Positionierung des Spülguts in dem Behandlungsbereich angepasst werden kann. Insbesondere kann damit zumindest teilweise, gegebenfalls auch vollständig, auf andere Trocknungsverfahren, insbesondere auf Gebläse und Heizungen, verzichtet werden, womit die oben genannten Nachteile zumindest teilweise vermieden oder vermindert werden.

In diesem Zusammenhang ist darauf hinzuweisen, dass auch ohne den oben beschriebenen Effekt, gemäß dem die in der erfindungsgemäßen Spülmaschine verwendete Trocknungsvorrichtung zu Verdunstungsraten führen kann, die den Grenzwert für die thermische Verdampfung oder Verdunstung überschreiten, eine besonders gute Trocknung sichergestellt wird, gegebenenfalls auch in Verbindung mit anderen Trocknungsvorrichtungen oder Trocknungsverfahren.

Eine Trocknung mittels Licht emittierende Vorrichtung führt auch dazu, dass der Einsatz von herkömmlichen Trocknungsvorrichtungen, insbesondere Heizung und Gebläse, reduziert werden kann oder sogar vollständig auf diesen verzichtet werden kann. Dies führt insbesondere zu einer Reduktion der Geräusche, die insbesondere durch das Gebläse ansonsten entstehen, was für das Bedienpersonal (im Falle von gewerblichen Geschirrspülmaschinen) oder den Nutzer (im Falle von Haushalts-Geschirrspülmaschinen) sehr angenehm ist.

Darüber hinaus nehmen die Licht emittierenden Vorrichtungen sehr wenig Platz ein, sodass Geschirrspülmaschinen mit geringerem Volumen (oder auch mit größeren Spielräumen etc.) zur Verfügung gestellt werden können.

Die Steuervorrichtung kann programmierbar sein und ermöglicht eine präzise Steuerung des Trocknungsprozesses, was zu einer gleichmäßigen und effektiven Trocknung des Spülguts führt. Die Integration der Steuervorrichtung kann auch dazu beitragen, den Energieverbrauch zu optimieren, indem sie sicherstellt, dass die Licht emittierenden Vorrichtungen nur dann aktiviert werden, wenn sie tatsächlich benötigt werden.

Ein weiterer technischer Vorteil ist die Reduktion von Feuchtigkeit im Behandlungsbereich, auch unabhängig von dem zu behandelnden Spülgut, was beispielsweise auch das Risiko von unangenehmen Gerüchen verringern kann.

Eine gezielte Positionierung der Licht emittierenden Vorrichtungen unterstützt ferner dabei, schwer zugängliche Bereiche des Spülguts effektiv zu trocknen, was bei herkömmlichen Trocknungsmethoden oft problematisch ist. Dadurch kann eine genauere und effizientere Trocknung erreicht werden, was insbesondere in gewerblichen Umgebungen von Vorteil ist, wo schnelle und zuverlässige Trocknungsvorgänge erforderlich sind. Positionierung wird insbesondere durch die Tatsache unterstützt, dass die Licht emittierenden Vorrichtungen sehr klein sind, insbesondere wenn beispielsweise LEDs verwendet werden.

Insgesamt bietet eine erfindungsgemäße Geschirrspülmaschine daher eine besonders und anpassbare, innovative Lösung für die Trocknung von Spülgut, die durch die Integration von Licht emittierenden Vorrichtungen und einer Steuervorrichtung sowohl die Effizienz als auch die Effektivität des Trocknungsprozesses verbessern kann.

Die Steuervorrichtung kann ferner als zentrale Einheit fungieren, um verschiedene Funktionen und Komponenten der Maschine zu koordinieren. Diese Steuervorrichtung ist bevorzugt auch für die Überwachung und Steuerung des gesamten Betriebs der Geschirrspülmaschine, einschließlich der Trocknungsprozesse, verantwortlich.

Die Steuervorrichtung ist so konzipiert, dass sie die eine oder mehrere Licht emittierenden Vorrichtungen zumindest für einen vorgegebenen oder bestimmbaren Zeitraum in einen eingeschalteten Zustand versetzt. Dies bedeutet, dass die Steuervorrichtung die Aktivierung und Deaktivierung der Licht emittierenden Vorrichtungen zeitlich steuern kann, um eine optimale Trocknung zu gewährleisten. Der vorgegebene oder bestimmbare Zeitraum kann dabei abhängig von verschiedenen Faktoren wie der Art des Spülguts oder der gewünschten Trocknungsintensität variieren.

Auch ist es möglich, dass der Zeitraum in Abhängigkeit von Sensoren, die in dem Behandlungsbereich oder in anderen Bereichen der Geschirrspülmaschine vorhanden sind, gesteuert wird. Solche Sensoren können Temperatursensoren und/oder Feuchtigkeitssensoren umfassen.

Die Steuervorrichtung versetzt die eine oder mehrere Licht emittierenden Vorrichtungen in einen eingeschalteten Zustand, wenn sich die Geschirrspülmaschine in einem Betriebszustand befindet, in dem ein Trocknungsvorgang durchgeführt wird. Dies stellt sicher, dass die Licht emittierenden Vorrichtungen nur dann aktiviert werden, wenn sie tatsächlich benötigt werden, was zur Energieeffizienz und zur Verlängerung der Lebensdauer der Vorrichtungen beiträgt.

Bevorzugt ist die Steuervorrichtung dabei so ausgebildet, dass die eine oder mehrere Licht emittierende Vorrichtung sich ausschließlich dann in einem eingeschalteten Zustand befinden, wenn sich die Geschirrspülmaschine in einem Betriebszustand befindet, in dem ein Trocknungsvorgang durchgeführt wird, was insbesondere bei Geschirrspülmaschinen mit einem zu öffnenden Spülraum besondere Vorteile bietet, da bei einem Öffnen des Behandlungsbereich oder des Spülraums durch den Nutzer sichergestellt wird, dass die Licht emittierenden Vorrichtung keine Strahlung nach außen und insbesondere nicht in Richtung des Nutzers abgeben.

Gemäß einer Ausführungsform ist mindestens eine Licht emittierende Vorrichtung als Licht emittierende Diode, LED, ausgebildet. Die Verwendung von LEDs als Licht emittierende Vorrichtungen bietet eine besonders energieeffiziente Lösung, da LEDs im Vergleich zu herkömmlichen Lichtquellen eine hohe Effizienz und einen geringeren Energieverbrauch aufweisen. Dies trägt zur Reduzierung des Gesamtenergieverbrauchs der Geschirrspülmaschine bei und macht sie somit umweltfreundlicher und kosteneffizienter im Betrieb. Darüber hinaus haben LEDs eine längere Lebensdauer, was die Wartungskosten und die Notwendigkeit häufiger Austausche verringert.

Ein weiterer Vorteil der Verwendung von LEDs ist ihre geringe Wärmeentwicklung im Vergleich zu anderen Lichtquellen. Dies ist besonders vorteilhaft in der Umgebung einer Geschirrspülmaschine, wo übermäßige Hitzeentwicklung unerwünscht ist. Die geringe Wärmeentwicklung der LEDs trägt dazu bei, die Temperatur im Behandlungsbereich zu kontrollieren und verhindert eine Überhitzung des Spülguts, was die Sicherheit und die Qualität des Trocknungsvorgangs erhöht.

Zudem bieten LEDs die Möglichkeit, Licht in verschiedenen Wellenlängen zu emittieren, was für spezielle Trocknungsanforderungen genutzt werden kann.

Gemäß einer bevorzugten Ausführungsform umfasst die Geschirrspülmaschine mindestens eine Licht emittierende Vorrichtung, die Licht in einem Wellenlängenbereich insbesondere des sichtbaren Lichts oder in der Nähe des Bereichs des sichtbaren Lichts abstrahlt, insbesondere und beispielsweise Licht in einem Bereich von von 450 nm bis 650 nm abstrahlt.

Diese spezifische Auswahl des Wellenlängenbereichs ist darauf ausgelegt, die Effizienz des Trocknungsvorgangs zu verbessern, indem sie eine optimale Energieübertragung auf das Spülgut ermöglicht. Der Wellenlängenbereich von 450 nm bis 650 nm deckt einen großen Teil des sichtbaren Lichtspektrums ab, was die Flexibilität bei der Auswahl der Lichtquellen erhöht und gleichzeitig sicherstellt, dass die emittierte Strahlung sicher für den Betrieb in einer privaten oder in einer gewerblichen Umgebung ist.

Eine bevorzugte Ausführungsform sieht vor, dass das Licht in einem engeren Wellenlängenbereich von 500 nm bis 550 nm abgestrahlt wird. Weiter bevorzugt ist ein noch engerer Wellenlängenbereich von 510 nm bis 530 nm, insbesondere bevorzugt ist der Wellenlängenbereich von 520 nm.

Es hat sich herausgestellt, dass diese engeren Wellenlängenbereiche besonders geeignet sind und zu besonders hohen Verdunstungsraten führten.

Ein solcher, bevorzugter Wellenlängenbereich unterscheidet sich auch merklich von einer Infrarotstrahlung, außerhalb des sichtbaren Bereichs, wobei mit einer Infrarotstrahlung eine Wärmestrahlung verwendet wird, um die Feuchtigkeit zu verdampfen. Die Verdampfung oder Trocknung mittels Licht im sichtbaren Bereich und insbesondere mittels Licht im Wellenlängenbereich von 510 nm bis 530 nm ist demgegenüber bevorzugt und verhindert eine übermäßige Erwärmung des Spülguts oder reduziert zumindest eine Erwärmung des Spülguts, insbesondere wenn Licht beispielsweise auf trockene oder bereits getrocknete Bereiche des Spülguts abgegeben wird.

Gemäß einer weiteren Ausführungsform strahlt mindestens eine Licht emittierende Vorrichtung monochromes oder im Wesentlichen monochromes Licht ab. Monochromes Licht, also Licht einer einzigen Wellenlänge oder eines sehr engen Wellenlängenbereichs, kann gezielt auf bestimmte Materialien oder Oberflächen des zu behandelnden abgestimmt werden, um die Trocknungseigenschaften zu optimieren. Ferner kann bestimmtes monochromes Licht die Oberflächenspannung von Wasser auf den zu trocknenden Gegenständen beeinflussen, wodurch das Wasser schneller verdunstet.

Gemäß einer weiteren Ausführungsform weist mindestens eine Licht emittierende Vorrichtung eine Leistung in einem Bereich zwischen 50 W und 200 W auf, wobei bevorzugt eine Leistung in einem Bereich zwischen 100 W und 180 W und besonders bevorzugt eine Leistung in einem Bereich zwischen 150 W und 180 W vorgesehen ist.

Durch die Festlegung der Leistungsbereiche wird sichergestellt, dass die Licht emittierende Vorrichtung ausreichend Energie liefert, um das Spülgut effektiv zu trocknen, ohne dabei übermäßige Energie zu verbrauchen. Diese spezifischen Leistungsbereiche der Licht emittierenden Vorrichtung tragen daher zur Effizienz und Effektivität des Trocknungsvorgangs in der Geschirrspülmaschine bei.

Gemäß einer weiteren Ausführungsform umfasst die Geschirrspülmaschine mehrere Licht emittierende Vorrichtungen, insbesondere LEDs, die in einem Behandlungsbereich angeordnet sind. Diese Anordnung mehrerer Licht emittierender Vorrichtungen ermöglicht eine gleichmäßigere und effizientere Trocknung des Spülguts, da die Lichtenergie gleichmäßig über den gesamten Behandlungsbereich verteilt wird.

Die Gesamtleistung der in dem Behandlungsbereich angeordneten Licht emittierenden Vorrichtungen liegt bevorzugt in einem Bereich von 500 W bis 2500 W. Diese Leistungsbandbreite stellt sicher, dass ausreichend Energie zur Verfügung steht, um das Spülgut effektiv zu trocknen, ohne dabei unnötig hohe Energiekosten zu verursachen. Insbesondere bevorzugt liegt die Gesamtleistung der Licht emittierenden Vorrichtungen in einem Bereich von 1000 W bis 1500 W, was eine optimale Balance zwischen Trocknungseffizienz und Energieverbrauch darstellt, auch unter Berücksichtigung der Effizienz von modernen LEDs, die in einem Bereich von 30 % bis 50 % liegt.

Gemäß einer weiteren Ausführungsform der Geschirrspülmaschine weisen alle in einem Behandlungsbereich vorgesehenen Licht emittierenden Vorrichtungen eine identische Wellenlängencharakteristik auf oder strahlen Licht identischer Wellenlängen ab. Dies bringt den Vorteil, dass das Licht, das zur Trocknung des Spülguts verwendet wird, eine konsistente und gleichmäßige Wirkung hat, was die Effizienz des Trocknungsprozesses weiter erhöht.

Gemäß einer weiteren Ausführungsform umfasst die Geschirrspülmaschine einen Behandlungsbereich, der mehrere Teilbereiche aufweist, wobei in jedem dieser Teilbereiche mindestens eine Licht emittierende Vorrichtung vorgesehen ist. Diese Konfiguration ermöglicht eine gezielte und differenzierte Behandlung des Spülguts innerhalb des Behandlungsbereichs.

Insbesondere werden in einem ersten Teilbereich eine oder mehrere Licht emittierende Vorrichtungen mit einer ersten Wellenlängencharakteristik und/oder Leistungscharakteristik angeordnet, während in einem zweiten Teilbereich eine oder mehrere Licht emittierende Vorrichtungen mit einer zweiten Wellenlängencharakteristik und/oder Leistungscharakteristik angeordnet sind, wobei sich die zweite Wellenlängencharakteristik und/oder Leistungscharakteristik von der ersten unterscheidet.

Diese Anordnung ermöglich eine optimierte Trocknung des Spülguts, da unterschiedliche Wellenlängen spezifische Eigenschaften des Spülguts besser adressieren können. Durch die Integration dieser Merkmale wird die Flexibilität und Effizienz der Geschirrspülmaschine gesteigert, was insbesondere im gewerblichen Einsatz von großem Vorteil ist. Die Möglichkeit, verschiedene Wellenlängen für unterschiedliche Teilbereiche zu verwenden, eröffnet zudem neue die Anpassungsfähigkeit der Maschine an unterschiedliche Arten von Spülgut und Trocknungsanforderungen.

Gemäß einer weiteren Ausführungsform umfasst die Geschirrspülmaschine mindestens eine Aufnahmevorrichtung für zu behandelndes Spülgut, die eine Aufnahmefläche mit einer vorgegebenen Flächengröße zur direkten oder indirekten Aufnahme des zu behandelnden Spülguts umfasst, wobei diese Aufnahmevorrichtung bevorzugt ein Spülkorb ist. Die Aufnahmevorrichtung kann jedoch auch durch eine Ablagefläche oder ein Transportband realisiert sein, insbesondere bei Transportgeschirrspülmaschinen. eine Aufnahmefläche kann beispielsweise durch die Grundfläche eines Spülkorb definiert werden, die Flächengröße entspricht in diesem Falle der Größe der Grundfläche des Spülkorbs. Eine Aufnahmefläche kann auch durch eine vorgegebene Fläche in der Geschirrspülmaschine oder auf einem Transportband einer Transportgeschirrspülmaschine definiert werden, auf die zu behandelnde Spülgut positioniert werden kann

Die eine oder mehrere Licht emittierenden Vorrichtungen sind bevorzugt so ausgebildet und angeordnet, dass sie insgesamt eine Strahlungsleistung auf diese Aufnahmefläche emittieren, die in einem Bereich von 0,5 kW/m² bis 2 kW/m² liegt, bevorzugt in einem Bereich von 0,8 kW/m² bis 1,5 kW/m², und insbesondere bevorzugt in einem Bereich von 1 kW/m² bis 1,5 kW/m². Diese spezifische Strahlungsleistung ist darauf ausgelegt, eine optimale Trocknung des Spülguts zu gewährleisten, indem sie genügend Energie liefert, um die Feuchtigkeit effektiv zu verdampfen, ohne das Spülgut zu beschädigen oder unnötig viel Energie zu verbrauchen.

Gemäß einer weiteren Ausführungsform sind eine oder mehrere Licht emittierende Vorrichtungen oberhalb des zu behandelnden Spülguts oder oberhalb einer Aufnahmefläche einer Aufnahmevorrichtung für zu behandelndes Spülgut angeordnet. Durch die Positionierung der Licht emittierenden Vorrichtungen oberhalb des Spülguts oder der Aufnahmefläche wird sichergestellt, dass das Licht direkt auf die Oberflächen des Spülguts trifft, wodurch eine gleichmäßige und effektive Trocknung ermöglicht wird. Diese Anordnung minimiert Schattenbereiche und sorgt dafür, dass auch schwer zugängliche Stellen des Spülguts, wie Vertiefungen und Ecken, ausreichend beleuchtet und somit getrocknet werden.

Gemäß einer weiteren Ausführungsform umfasst die Geschirrspülmaschine eine oder mehrere Licht emittierende Vorrichtungen, die unterhalb des zu behandelnden Spülguts oder unterhalb einer Aufnahmefläche einer Aufnahmevorrichtung für zu behandelndes Spülgut angeordnet sind. Diese Positionierung der Licht emittierenden Vorrichtungen unterhalb des Spülguts ermöglicht eine direkte und gleichmäßige Bestrahlung der Unterseite des Spülguts, was zu einer effizienteren Trocknung führt. Dies ist besonders vorteilhaft, da die Unterseite des Spülguts oft schwerer zu trocknen ist, wenn sich dort Wasser ansammelt.

Bei einer besonders bevorzugten Ausführungsform sind die Licht emittierenden Vorrichtungen sowohl oberhalb als auch unterhalb des Spülguts angeordnet, um eine möglichst gute Trocknung auch unabhängig von der Platzierung und Positionierung des Spülguts, beispielsweise innerhalb eines Spülkorbs, durch den Nutzer sicherzustellen.

Gemäß einer weiteren Ausführungsform, sind eine oder mehrere Licht emittierende Vorrichtungen so angeordnet, dass sie sich seitlich von oder seitlich relativ zu dem zu behandelnden Spülgut befinden. Dadurch wird auch eine mehrseitige oder sogar allseitige Bestrahlung des Spülgut ermöglicht.

Weiterhin sind die eine oder sind mehrere Licht emittierenden Vorrichtungen bevorzugt an oder in einer Seitenwand der Geschirrspülmaschine angeordnet oder befestigt. Diese spezifische Anordnung in oder an der Seitenwand bietet den Vorteil, dass die Vorrichtungen fest und sicher montiert sind, was die Wartung und den Austausch erleichtert. Zudem wird dadurch der Innenraum der Geschirrspülmaschine optimal genutzt, ohne dass zusätzliche Strukturen oder Halterungen erforderlich sind, die den Platz für das Spülgut einschränken könnten.

Bei einer bevorzugten Ausführungsform ist eine oder sind mehrere Licht emittierende Vorrichtungen auch in die Struktur des Behandlungsraums oder die den Behandlungsraum begrenzenden Strukturen eingebracht. Dadurch können die Licht emittierenden Vorrichtungen besonders geschützt untergebracht werden. Auch ist es möglich, die Licht emittierenden Vorrichtungen, insbesondere LEDs, hinter Abdeckungen vorzusehen, die eine Abstrahlung des Lichts in den Behandlungsbereich ermöglicht. Diese Abdeckungen sind bevorzugt aus einem Material gefertigt, das für die abgestrahlte Wellenlänge transparent oder im wesentlichen transparent ist, insbesondere Transparenz von über 80 %, bevorzugt über 90 %, ferner bevorzugt von über 95 % zur Verfügung stellt. Dies vereinfacht auch eine Reinigung der Geschirrspülmaschine bzw. des Behandlungsbereich selbst, die regelmäßig durchgeführt werden sollte.

Gemäß einer weiteren Ausführungsform umfasst die Geschirrspülmaschine eine zusätzliche Vorrichtung zum Trocknen des zu behandelnden Spülguts, insbesondere ein Gebläse und/oder eine Heizvorrichtung. Diese zusätzliche Trocknungsvorrichtung arbeitet in Kombination mit der im Behandlungsbereich vorgesehenen Licht emittierenden Vorrichtung, sodass die Vorteile unterschiedlicher Trocknungsvorrichtungen und Verfahren in Kombination genutzt werden können.

Gemäß einer weiteren Ausführungsform umfasst die Geschirrspülmaschine eine Kühlvorrichtung zum Kühlen des zu behandelnden Spülguts. Diese Kühlvorrichtung stellt eine zusätzliche Funktionalität dar, die über die Trocknung des Spülguts hinausgeht und eine erweiterte Kontrolle über den Zustand des Spülguts während und nach dem Spülvorgang bzw. insbesondere nach den Trocknungsvorgang ermöglicht.

Die Einführung der Kühlvorrichtung ist insbesondere in gewerblichen Anwendungen von Vorteil ist, bei denen eine schnelle Wiederverfügbarkeit des Spülguts erforderlich ist und bei denen Spülgut zur weiteren Verwendung bevorzugt unter einer bestimmten Temperatur liegen muss, beispielsweise für Kaltgetränke.

Gemäß einer weiteren Ausführungsform ist die Steuervorrichtung der Geschirrspülmaschine so ausgebildet, dass sie die Kühlvorrichtung aktiviert, um einen Kühlvorgang des zu behandelnden Spülguts durchzuführen, der zumindest teilweise mit dem Trocknungsvorgang überlappt oder dem Trocknungsvorgang nachgelagert ist. Dadurch kann sichergestellt werden, dass das Spülgut nach der Behandlung die gewünschte Temperatur aufweist bzw. eine bestimmte Temperatur nicht überschreitet.

Eine besonders bevorzugte Ausführungsform ist insbesondere dadurch gekennzeichnet, dass die Steuervorrichtung und/oder die mindestens eine Licht emittierende Vorrichtung so ausgebildet ist oder sind, dass zu unterschiedlichen Zeitpunkten während des Trocknungsvorgangs und/oder in unterschiedlichen Teilbereichen des Behandlungsbereichs Licht unterschiedlicher Wellenlängen oder unterschiedlicher Wellenlängenbereiche und/oder mit unterschiedlicher Leistung abgestrahlt wird.

Dadurch besteht eine hohe Flexibilität im Hinblick auf die Anpassung des Trocknungsprozesses. Der Trocknungsprozess kann zeitlich unterschiedliche Abschnitte haben, bei denen jeweils Licht unterschiedlicher Wellenlängen und/oder Leistungen auf das Spülgut abgestrahlt werden kann. Alternativ oder zusätzlich ist es möglich, den Trocknungsprozess in unterschiedlichen Teilbereichen des Behandlungsbereichs unterschiedlich durchzuführen, mit unterschiedlichen zeitlichen Abfolge und/oder mit unterschiedlichen Wellenlängen oder Leistungen. Es ist daher auch möglich, den Trocknungsprozess auf unterschiedliche Arten des Spülguts, die gleichzeitig und/oder hintereinander in der Geschirrspülmaschine behandelt und getrocknet werden, gegebenenfalls in unterschiedlichen Positionen, beispielsweise in unterschiedlichen Bereichen eine Spülkorbs, anzupassen.

Als Licht emittierende Vorrichtungen werden hierfür insbesondere abstimmbare LEDs bevorzugt, bei denen bevorzugt die Wellenlänge und/oder die Leistung einstellbar sind.

Die Steuervorrichtung kann dabei so ausgebildet sein, dass sie in Abhängigkeit von Nutzereingaben, wie Art des zu behandelnden Spülguts oder Verschmutzungsgrad, oder in Abhängigkeit von Sensoren, die eine Art des zu behandelnden Spülguts oder einen Verschmutzungsgrad des zu behandelnden Spülguts oder einen anderen Faktor, der bei der Behandlung berücksichtigt werden muss, erkennen oder in Gruppen einordnen können

Gemäß einer Ausführungsform handelt es sich bei der beschriebenen Geschirrspülmaschine um einen Geschirrspülautomaten, der einen Spülbehälter oder einen Spülraum umfasst, der bevorzugt durch den Nutzer geöffnet und geschlossen werden kann, beispielsweise mittels einer Tür oder einer Haube, um Spülgut in den Spülraum einzuführen oder dieses aus dem Spülraum zu entnehmen.

Besonders bevorzugt ist dabei die Steuervorrichtung so ausgebildet, dass die mindestens eine Licht emittierende Vorrichtung ausgeschaltet ist, wenn der Spülbehälter sich nicht in einem geschlossenen Zustand befindet. Dies stellt sicher, dass die zur Trocknung vorgesehenen Licht emittierenden Vorrichtungen ausgeschaltet sind, wenn der Behandlungsraum oder der Spülraum durch den Nutzer eingesehen werden kann, insbesondere auch um zu vermeiden, dass Licht aus diesen Vorrichtungen in das Auge des Nutzers fällt.

Gemäß einer anderen Ausführungsform handelt es sich bei der erfindungsgemäßen Geschirrspülmaschine um eine Transportgeschirrspülmaschine, die mindestens einen Behandlungsbereich umfasst, in dem ein Trocknungsvorgang durchgeführt werden kann.

Bevorzugt sind bei einer solchen Transportgeschirrspülmaschine die Licht emittierenden Vorrichtungen so angebracht, dass sie nicht nach außen abstrahlen, sodass vermieden wird, dass das zur Trocknung vorgesehene Licht nicht versehentlich in ein Auge des oder der Benutzer fällt.

Gemäß der Erfindung wird auch ein Verfahren zum Trocknen von zu behandelndem Spülgut in einer Geschirrspülmaschine zur Verfügung gestellt, insbesondere in einer gewerblichen Geschirrspülmaschine, die mindestens einen Behandlungsbereich umfasst, der so ausgelegt ist, dass während des Betriebs der Geschirrspülmaschine zu behandelndes Spülgut in diesem Behandlungsbereich mittels mindestens einer Licht emittierenden Vorrichtung über einen vorbestimmten oder bestimmbaren Zeitraum bestrahlt wird.

Zu den Vorteilen und weiteren Details für die Realisierung eines solchen erfindungsgemäßen Verfahrens wird auf die obige Beschreibung der erfindungsgemäßen Geschirrspülmaschine und ihre bevorzugten Ausführungsformen verwiesen.

Die vorliegende Offenbarung wird unter Bezugnahme auf die nachfolgende Figur näher erläutert:
- Figur 1:: zeigt ein schematisches Flussdiagramm einer Ausführungsform einer erfindungsgemäßen Geschirrspülmaschine.

Fig. 1 zeigt eine schematisches Flussdiagramm einer Ausführungsform einer erfindungsgemäßen Geschirrspülmaschine 1, die insbesondere für den gewerblichen Einsatz konzipiert ist. Die Geschirrspülmaschine 1 umfasst einen Behandlungsbereich 2, in dem das zu behandelnde Spülgut während des Betriebs teilweise oder vollständig getrocknet werden kann.

Der Behandlungsbereich 2 enthält mehrere Komponenten, darunter eine oder mehrere Licht emittierende Vorrichtungen 25, die im Behandlungsbereich angeordnet sind, um eine Trocknung des Spülguts zu gewährleisten oder zu unterstützen. Diese Licht emittierenden Vorrichtungen 25 sind bei dieser Ausführungsform als LEDs ausgeführt und können Licht in einem spezifischen Wellenlängenbereich abstrahlen. Bei den in dieser Ausführungsform ausgewählten LEDs handelt es sich um LEDs, die Licht in einem Wellenlängenbereich von 510 nm bis 530 nm abstrahlen. Es ist doch auch möglich, Licht emittierende Vorrichtungen mit anderen Wellenlängencharakteristiken, insbesondere bestimmbare LEDs zu verwenden.

Die Geschirrspülmaschine 1 ist mit einer Steuervorrichtung 23 ausgestattet, die die Licht emittierenden Vorrichtungen 25 steuert. Diese Steuervorrichtung 23 ist so programmiert, dass sie die Licht emittierenden Vorrichtungen 25 für einen vorgegebenen oder bestimmbaren Zeitraum einschaltet, wenn sich die Geschirrspülmaschine in einem Betriebszustand befindet, in dem ein Trocknungsvorgang durchgeführt wird.

Bei der in Figur 1 schematisch dargestellten Geschirrsspülmaschine handelt es sich um einen Geschirrspülautomaten, bei dem der Behandlungsraum 2 als Spülbehälter ausgebildet ist, der durch einen Nutzer geöffnet und geschlossen werden kann.

Im oberen Bereich des Behandlungsbereichs 2 sind ein oberes Waschsystem 7 und ein oberes Nachspülsystem 15 angeordnet. Diese Systeme sind für die Reinigung und das Nachspülen des Spülguts verantwortlich.

Der Behandlungsbereich 2 umfasst auch ein unteres Waschsystem 8 und ein unteres Nachspülsystem 16, die in ähnlicher Weise wie die oberen Systeme arbeiten.

In dem Behandlungsbereich befindet sich ferner ein Spülkorb 24, der das zu behandelnde Spülgut aufnimmt. Die Licht emittierenden Vorrichtungen 25 bzw. LEDs sind dabei so angeordnet,, dass sie eine optimale Exposition des Spülguts gegenüber den Licht emittierenden Vorrichtungen 25 ermöglicht.

Bei dieser bevorzugten Ausführungsform sind die Licht emittierenden Vorrichtungen 25 sowohl oberhalb als auch unterhalb des Spülkorbs 24 angeordnet, um eine gleichmäßige Trocknung des Spülguts zu gewährleisten. Zusätzlich sind Licht emittierende Vorrichtungen 25 in zwei Seitenbereichen angeordnet.

Die Licht emittierenden Vorrichtung 25 sind lediglich schematisch dargestellt, wobei in Figur 1 lediglich 6 Licht emittierende Vorrichtungen als Beispiel und schematisch gezeigt sind.

Bei einer besonders bevorzugten Ausführungsform sind jedoch insgesamt bevorzugt 5-30 Licht emittierende Vorrichtungen in einem oberen Bereich und/oder bevorzugt 5-30 Licht emittierende Vorrichtungen in einem unteren Bereich vorgesehen. Seitlich angeordnete Licht emittierende Vorrichtungen sind optional, wobei bei dieser Ausführungsform an zwei Seitenwänden jeweils bevorzugt 5-20 Licht emittierende Vorrichtungen vorgesehen sind.

Manche als Geschirrspülautomat oder Programmautomat ausgebildeten Geschirrspülmaschinen umfassen eine Tür, die einen Zugang in den Behandlungsraum und eine Beladung des Behandlungsraums mit zu behandelndem Spülgut ermöglicht. In solchen Fällen ist es bevorzugt, die Licht emittierenden Vorrichtung lediglich an den Seitenwänden, nicht jedoch auch an oder in der Tür vorzusehen.

Die Geschirrspülmaschine 1 umfasst weiterhin einen Spülbehälter 3, der mit einem Tank 4 und einem Siebsystem 5 ausgestattet ist. Der Tank 4 enthält Wasser (ebenfalls mit Reinigungsmittel versetzt), das durch das Siebsystem 5 gefiltert wird, bevor es in den Spülbehälter 3 gelangt. Eine Waschpumpe 6 sorgt für die Zirkulation des Wassers durch das obere und untere Waschsystem.

Ein Wasserzulauf 9 führt frisches Wasser in die Geschirrspülmaschine ein, das durch ein Magnetventil 10 und eine wassertechnische Sicherungseinrichtung 11 gesteuert wird. Das Wasser gelangt dann in einen Boiler 12, der mit einem Boilerheizkörper 13 ausgestattet ist, um das Wasser auf die gewünschte Temperatur zu erhitzen. Eine Nachspülpumpe 14 sorgt dafür, dass das erhitzte Wasser durch das obere und untere Nachspülsystem 15, 16 zirkuliert, nachdem gegebenfalls über eine dosiert Pumpe Planspielmittel zugeführt worden ist.

Die Geschirrspülmaschine 1 umfasst auch eine Laugenpumpe 17, die für die Entsorgung des Abwassers 18 verantwortlich ist. Zusätzlich sind ein Reiniger 19 und eine Reinigerdosierpumpe 20 sowie ein Klarspülmittel 21 und eine Dosierpumpe für Klarspülmittel 22 vorhanden, um die Reinigungs- und Klarspülmittel in den Spülprozess einzubringen.

Die Steuervorrichtung 23 überwacht und steuert den gesamten Betrieb der Geschirrspülmaschine, einschließlich der Licht emittierenden Vorrichtungen 25, der Wasch- und Nachspülsysteme sowie der Pumpen und Ventile.

Die Geschirrspülmaschine kann auch mit zusätzlichen Trocknungs- und Kühlvorrichtungen ausgestattet sein, um den Trocknungsprozess weiter zu optimieren und das Spülgut nach dem Trocknen zu kühlen. Diese zusätzlichen Vorrichtungen werden ebenfalls von der Steuervorrichtung 23 kontrolliert, um einen nahtlosen und effizienten Betrieb zu gewährleisten.

### Bezugszeichenliste:

- 1.: Geschirrspülmaschine
- 2.: Spülbehälter
- 3.: Tank
- 4.: Tankheizkörper
- 5.: Siebsystem
- 6.: Waschpumpe
- 7.: Oberes Waschsystem
- 8.: Unteres Waschsystem
- 9.: Wasserzulauf
- 10.: Magnetventil
- 11.: Wassertechnische Sicherungseinrichtung
- 12.: Boiler
- 13.: Boilerheizkörper
- 14.: Nachspülpumpe
- 15.: Oberes Nachspülsystem
- 16.: Unteres Nachspülsystem
- 17.: Laugenpumpe
- 18.: Abwasser
- 19.: Reiniger
- 20.: Reinigerdosierpumpe
- 21.: Klarspülmittel
- 22.: Dosierpumpe für Klarspülmittel
- 23.: Maschinensteuerung
- 24.: Spülkorb
- 25.: Licht emittierende Vorrichtung

## Patentansprüche

1. Geschirrspülmaschine (1), insbesondere gewerbliche Geschirrspülmaschine, die mindestens einen Behandlungsbereich (2) umfasst, der so ausgelegt ist, dass während des Betriebs der Geschirrspülmaschine (1) zu behandelndes Spülgut in diesem Behandlungsbereich (2) teilweise oder vollständig getrocknet werden kann,
**dadurch gekennzeichnet, dass**
die Geschirrspülmaschine eine Trocknungsvorrichtung aufweist, wobei die Trocknungsvorrichtung mindestens eine Licht emittierende Vorrichtung (25) umfasst, die in dem Behandlungsbereich (2) angeordnet ist oder so angeordnet ist, dass sie Licht in den Behandlungsbereich (2) abgeben kann, wobei die Geschirrspülmaschine (1) eine Steuervorrichtung (23) umfasst, die so ausgebildet ist, dass sie die eine oder mehrere Licht emittierende Vorrichtungen (25) zumindest für einen vorgegebenen oder bestimmbaren Zeitraum in einen eingeschalteten Zustand versetzt, wenn sich die Geschirrspülmaschine (1) in einem Betriebszustand befindet, in dem ein Trocknungsvorgang durchgeführt wird.

2. Geschirrspülmaschine nach Anspruch 1, **dadurch gekennzeichnet, dass** mindestens eine Licht emittierende Vorrichtungen (25) als Licht emittierende Diode, LED, ausgebildet ist.

3. Geschirrspülmaschine nach Anspruch 1 oder 2, **dadurch gekennzeichnet, dass** mindestens eine Licht emittierende Vorrichtung (25) so ausgebildet ist, dass sie Licht in einem Wellenlängenbereich von 450 nm bis 650 nm abstrahlt, bevorzugt in einem Wellenlängenbereich von 500 nm bis 550 nm, weiter bevorzugt in einem Wellenlängenbereich von 510 nm bis 530 nm, insbesondere bevorzugt in einem Wellenlängenbereich von 520 nm.

4. Geschirrspülmaschine nach einem der vorhergehenden Ansprüche, **dadurch gekennzeichnet, dass** mindestens eine Licht emittierende Vorrichtung (25) so ausgebildet ist, dass sie monochromes oder im wesentlichen monochromes Licht abstrahlt.

5. Geschirrspülmaschine nach einem der vorhergehenden Ansprüche, **dadurch gekennzeichnet, dass** mindestens eine Licht emittierende Vorrichtung (25) eine Leistung in einem Bereich zwischen 50 W und 200 W, bevorzugt zwischen 100 W und 180 W, besonders bevorzugt zwischen 150 W und 180 W aufweist,
und/oder
**dadurch gekennzeichnet, dass** in einem Behandlungsbereich (2) mehrere Licht emittierende Vorrichtungen (25), insbesondere LEDs, angeordnet sind, wobei die Gesamtleistung der in dem Behandlungsbereich (2) angeordneten Licht emittierenden Vorrichtungen (25) in einem Bereich von 500 W bis 2500 W, insbesondere in einem Bereich von 1000 W bis 1500 W liegt,
und/oder
**dadurch gekennzeichnet, dass** in einem Behandlungsbereich (2) mehrere Licht emittierende Vorrichtungen angeordnet sind, wobei alle in diesem Behandlungsbereich (2) vorgesehenen Licht emittierenden Vorrichtungen (25) eine identische Wellenlängencharakteristik aufweisen oder Licht identischer Wellenlängen abstrahlen.

6. Geschirrspülmaschine nach einem der vorhergehenden Ansprüche, **dadurch gekennzeichnet, dass** ein Behandlungsbereich (25) mehrere Teilbereiche aufweist, in denen jeweils mindestens eine Licht emittierende Vorrichtung (25) vorgesehen ist, wobei in einem ersten Teilbereich eine oder mehrere Licht emittierende Vorrichtungen mit einer ersten Wellenlängencharakteristik angeordnet sind, während in einem zweiten Teilbereich eine oder mehrere Licht emittierende Vorrichtung mit einer zweiten Wellenlängencharakteristik angeordnet sind, die sich von der ersten Wellenlängencharakteristik unterscheidet,
und/oder
**dadurch gekennzeichnet, dass** ein Behandlungsbereich (25) mehrere Teilbereiche aufweist, in denen jeweils mindestens eine Licht emittierende Vorrichtung (25) vorgesehen ist, wobei in einem ersten Teilbereich eine oder mehrere Licht emittierende Vorrichtungen mit einer ersten Leistungscharakteristik angeordnet sind, während in einem zweiten Teilbereich eine oder mehrere Licht emittierende Vorrichtung mit einer zweiten Leistungscharakteristik angeordnet sind, die sich von der ersten Leistungscharakteristik unterscheidet.

7. Geschirrspülmaschine nach einem der vorhergehenden Ansprüche, **dadurch gekennzeichnet, dass** sie mindestens eine Aufnahmevorrichtung (24) für zu behandelndes Spülgut umfasst, die einen Aufnahmebereich mit einer vorgegebenen Flächengröße zur direkten oder indirekten Aufnahme des zu behandelnden Spülguts umfasst, wobei die eine oder mehrere Licht emittierenden Vorrichtungen (25) so ausgebildet und angeordnet sind, dass sie insgesamt eine Strahlungsleistung auf diese Aufnahmefläche emittieren, die in einem Bereich von 0,5 kW/m² bis 2 kW/m², bevorzugt in einem Bereich von 0,8 kW/m² bis 1,5 kW/m², insbesondere bevorzugt in einem Bereich von 1 kW/m² bis 1,5 kW/m² liegt,
vorzugsweise ferner
**dadurch gekennzeichnet, dass** es sich bei der Aufnahmevorrichtung (24) um einen Spülkorb, eine Ablagefläche oder ein Transportband handelt.

8. Geschirrspülmaschine nach einem der vorhergehenden Ansprüche, **dadurch gekennzeichnet, dass** eine oder mehrere Licht emittierende Vorrichtungen (25) oberhalb des zu behandelnden Spülguts oder oberhalb eines Aufnahmebereichs einer Aufnahmevorrichtung für zu behandelndes Spülgut angeordnet sind,
und/oder
**dadurch gekennzeichnet, dass** eine oder mehrere Licht emittierende Vorrichtungen (25) unterhalb des zu behandelnden Spülguts oder unterhalb eines Aufnahmebereichs einer Aufnahmevorrichtung für zu behandelndes Spülgut angeordnet sind.

9. Geschirrspülmaschine nach einem der vorhergehenden Ansprüche, **dadurch gekennzeichnet, dass** sowohl eine oder mehrere Licht emittierende Vorrichtungen (25) oberhalb des zu behandelnden Spülguts oder oberhalb eines Aufnahmebereichs einer Aufnahmevorrichtung für zu behandelndes Spülgut als auch eine oder mehrere Licht emittierende Vorrichtungen (25) unterhalb des zu behandelnden Spülguts oder unterhalb eines Aufnahmebereichs einer Aufnahmevorrichtung für zu behandelndes Spülgut angeordnet sind,
und/oder
**dadurch gekennzeichnet, dass** eine oder mehrere Licht emittierende Vorrichtungen (25) so angeordnet sind, dass sie sich seitlich relativ zu dem zu behandelnden Spülgut befinden, wobei die eine oder mehrere Licht emittierenden Vorrichtungen (25) bevorzugt an oder in einer Seitenwand der Geschirrspülmaschine angeordnet oder befestigt sind, insbesondere an oder in einer Seitenwand, die in dem Behandlungsbereich (2) liegt oder an diesen angrenzend angeordnet ist.

10. Geschirrspülmaschine nach einem der vorhergehenden Ansprüche, **dadurch gekennzeichnet, dass** sie eine Kühlvorrichtung zum Kühlen des zu behandelnden Spülguts umfasst,
vorzugsweise ferner **dadurch gekennzeichnet, dass** die Steuervorrichtung so ausgebildet ist, dass die Kühlvorrichtung so aktiviert wird, dass sie einen Kühlvorgang des zu behandelnden Spülguts durchführt, der dem Trocknungsvorgang nachgeschaltet ist,
und/oder
**dadurch gekennzeichnet, dass** die Steuervorrichtung so ausgebildet ist, dass die Kühlvorrichtung so aktiviert wird, dass sie einen Kühlvorgang des zu behandelnden Spülguts durchführt, der zumindest teilweise mit dem Trocknungsvorgang überlappt.

11. Geschirrspülmaschine nach einem der vorhergehenden Ansprüche, **dadurch gekennzeichnet, dass** die Steuervorrichtung und/oder die mindestens eine Licht emittierende Vorrichtung so ausgebildet ist oder sind, dass zu unterschiedlichen Zeitpunkten während des Trocknungsvorgangs und/oder in unterschiedlichen Teilbereichen des Behandlungsbereichs Licht unterschiedlicher Wellenlängen oder unterschiedlicher Wellenlängenbereiche und/oder mit unterschiedlicher Leistung abgestrahlt wird.

12. Geschirrspülmaschine nach einem der vorhergehenden Ansprüche, **dadurch gekennzeichnet, dass** es sich um einen Geschirrspülautomaten handelt, der einen Spülbehälter (25) umfasst,
vorzugsweise ferner **dadurch gekennzeichnet, dass** die Steuervorrichtung (23) so ausgebildet ist, dass die mindestens eine Licht emittierende Vorrichtung (25) ausgeschaltet ist, wenn der Spülbehälter sich nicht in einem geschlossenen Zustand befindet.

13. Geschirrspülmaschine nach einem der Ansprüche 1 bis 11, **dadurch gekennzeichnet, dass** es sich um eine Transportgeschirrspülmaschine handelt, die mindestens einen Behandlungsbereich umfasst, in dem ein Trocknungsvorgang durchgeführt werden kann.

14. Verfahren zum Trocknen von zu behandelndem Spülgut in einer Geschirrspülmaschine, insbesondere in einer Geschirrspülmaschine nach einem der vorhergehenden Ansprüche, **dadurch gekennzeichnet, dass** das zu behandelnde Spülgut mittels mindestens einer Licht emittierenden Vorrichtung (25) über einen vorbestimmten oder bestimmbaren Zeitraum bestrahlt wird.

15. Verfahren nach Anspruch 14, **dadurch gekennzeichnet, dass** das von der Licht emittierenden Vorrichtungen (25) abgegebene Licht in einem Wellenlängenbereich von 450 nm bis 650 nm liegt, bevorzugt in einem Wellenlängenbereich von 500 nm bis 550 nm, weiter bevorzugt in einem Wellenlängenbereich von 510 nm bis 530 nm, insbesondere bevorzugt in einem Wellenlängenbereich von 520 nm,
und/oder
**dadurch gekennzeichnet, dass** es einem Trocknungsvorgang mittels eines Gebläses und/oder einer Heizung nachgeschaltet ist und/oder zumindest teilweise überlappend durchgeführt wird.
